# EUROPÄISCHE PATENTSCHRIFT

(11) **EP 2 399 690 B1**
(45) Veröffentlichungstag und Bekanntmachung des Hinweises auf die Patenterteilung: **05.06.2013**
(21) Anmeldenummer: 10006583.8
(22) Anmeldetag: 24.06.2010
(51) Int. Cl.: B21D 28/06, B21D 43/02, B21D 45/00, B21D 53/14

(54) **Verfahren zum Herstellen von Schubgliedern eines Schubgliederbandes**
Method for producing cross elements for a transmission belt
Procédé de fabrication d'éléments transversaux pour courroie de transmission

(43) Veröffentlichungstag der Anmeldung: 28.12.2011
(73) Patentinhaber: Feintool Intellectual Property AG, 3250 Lyss (CH)
(72) Erfinder: Grimm, Willi, Dipl.-Ing., 3283 Kallnach (CH)
(74) Vertreter: Hannig, Wolf-Dieter

(56) Entgegenhaltungen:
- EP-A1- 1 128 088
- EP-A1- 1 132 648
- WO-A1-2005/054709
- JP-A- 2005 028 415

## Beschreibung

Die Erfindung betrifft ein Verfahren zum Herstellen von Schubgliedern eines Schubgliederbandes für stufenlos regelbare Getriebe in einem Mehrfachwerkzeug, bei dem ein in seinem Randbereich profiliertes Band zwischen einem zumindest aus Schneidstempel und Führungsplatte für den Schneidstempel umfassenden Oberteil und einem zumindest Schneidplatte und Auswerfer enthaltenden Unterteil mehrerer in Vorschubrichtung des Bandes hintereinander positionierter Schneidstufen beim Schließen geklemmt, zwei Schubglieder senkrecht zur Durchlaufrichtung in spiegelbildlicher Form in einer Schneidstufe in das Band vorgeschnitten werden, so dass das jeweilige Schubglied mit dem Band durch mindestens ein Mikro-Verbindungsstück verbunden bleibt und mit dem Band in eine nachfolgende Ausdrückstufe verschoben werden kann, dort das vorgeschnittene Schubglied vom Band endgültig gelöst und aus der Ausdrückstufe ausgetragen wird, wobei die Schneid- und Ausdrückstufen vom Stößel einer Hochleistungspresse betätigt werden.

Solch ein Verfahren ist in der WO-A-2005054709 offenbart.

### Stand der Technik

Schubgliederbänder bestehen bekanntlich aus Schubgliedern, die zu einem Endlosband zusammengefügt sind und in einem kontinuierlich verstellbaren Getriebe eingesetzt werden. Als Herstellungsmethode für diese Einzelelemente haben sich das Feinschneiden und auch das Stanzen durchgesetzt. Entscheidend für die Qualität der Schubglieder sind die geometrischen Toleranzen und eine hohe Schnittflächenqualität. Das Ausgangsmaterial ist ein Bandstreifen aus Stahl mit profilierten Randbereichen, aus dem die Schubglieder in einer zueinander versetzten zweireihigen Anordnung mit entsprechenden Schneidewerkzeugen ausgeschnitten werden. Mit solchen Werkzeugen lassen sich zwei bis sechs Teile gleichzeitig erzeugen, wobei die maximal erreichbare Hubzahl der Schneidpresse durch das verletzungsfreie Ausbringen der Teile aus dem Werkzeug limitiert wird.

Es sind eine ganze Reihe von Lösungen bekannt, mit denen Schubglieder eines Schubgliederbandes erzeugt werden können (EP 1 128 088 A1, EP 1 132 648 A1, WO 2005/054709 A1).

Aus der EP 1 128 088 A1 ist ein Verfahren zum Schneiden von Elementen eines Riemens bekannt, der in einem kontinuierlich verstellbaren Getriebe verwendet wird. Das Element wird aus einem Metallblechstreifen geschnitten, der durch seitlich zum Metallblechstreifen angeordnete Führungsglieder zentriert der Schneidvorrichtung zugeführt wird. Die Schneidvorrichtung besteht aus einer ersten und zweiten Verarbeitungsstation, in der gleichzeitig zwei Elemente unvollständig aus dem Metallblechstreifen ausgeschnitten werden und mit dem Blechstreifen durch ein Verbindungstück verbunden bleiben.
In einer den Verarbeitungsstationen nachgeordneten Schneidevorrichtung wird das jeweilige Element vom Metallblechstreifen durch Abschneiden des Verbindungsstücks getrennt. Das abgetrennte Element fällt in den Abführweg und wird von dort ausgetragen.
Die Verarbeitungsstationen sind auf dem Zuführweg des Metallblechstreifen versetzt gegeneinander im Abstand angeordnet, so dass die Schnittstellen keine kräftesymmetrische Anordnung besitzen und ein Querschieben des Metallblechstreifens eher unterstützt als vermieden wird. Dies führt zu höheren Toleranzabweichungen, insbesondere in den Parallelitätswerten der Elemente, wodurch am fertig montierten Riemen durch Fehlersummation Unwucht, Verrutschen und Verschleiß verursacht werden kann.
Des Weiteren werden die fertigen Elemente unabhängig von ihrer Lage im Metallblechstreifen, d.h. ohne Berücksichtigung von Toleranzen, abgeführt, was bei der Montage eine unerwünschte Toleranzerhöhung durch Fehlersummation nach sich ziehen kann und die Gleichlaufeigenschaften des Riemens beeinträchtigt werden.

Die bekannte Lösung nach EP 1 132 648 A1 versucht diese Nachteile dadurch zu beseitigen, dass durch ein aufwändiges Messverfahren die Einzelelemente hinsichtlich der zulässigen Toleranzen vermessen werden oder die aus der rechten und linken Seite des Metallblechstreifens ausgestanzten Einzelelemente im Verhältnis 1:1 in der fertigen Riemeneinheit gemischt zum Einsatz gelangen.
Eine solche Lösung beseitigt nicht die Ursachen der Toleranzabweichungen wie das Querschieben des Metallblechstreifens oder Kippungen von Werkzeug- und Maschinenelementen. Außerdem sind nachträgliche Messverfahren aufwändig und zeitintensiv, so dass der Gesamtaufwand je Element steigt und zusätzliche Kosten nach sich zieht.

Bei der bekannten Lösung gemäß WO 2005/054709 A1 werden die Schubglieder für einen Antriebsriemen eines stufenlos regelbaren Getriebes aus dem Streifenmaterial in einer Feinschneidvorrichtung hergestellt, in der die Schubglieder mit ihren Köpfen zur Bandmitte ausgerichtet und somit spiegelbildlich zueinander senkrecht zur Durchlaufrichtung aus dem Band ausgeschnitten werden. Das Band hat annähernd eine Breite, die etwas geringfügig größer ist als die Höhe zweier Schubglieder. Die spiegelbildliche Ausrichtung der Schnittlinien der beiden gegenüber angeordneten Feinschneidstufen führt zu einer annähernden Aufhebung der Querkräfte, so dass das Querschieben des Bandes weitgehend reduziert wird.
Dieses bekannte Verfahren ist in seiner Produktivität auf die gleichzeitige Herstellung auf bis zu 6 Teile beschränkt, wobei der Ausbringvorgang eine verletzungsfreie Ausbringung der Teile gewährleisten muss, so dass bisher etwa 100 Hübe pro Minute beherrschbar sind.

### Aufgabenstellung

Bei diesem Stand der Technik liegt der Erfindung die Aufgabe zugrunde, ein hochproduktives Verfahren zum Herstellen von Schubgliedern eines Schubgliederbandes für stufenlos regelbare Getriebe bereitzustellen, durch das die Toleranzabweichungen der Schubglieder über den Bereich der Schubgliedausdehnung bei weitgehender Vermeidung des Querschiebens der Bänder und Erhöhung der Anzahl der ausgebrachten Teile annähernd kompensiert werden, wobei zugleich Kosten eingespart und die Gleichlaufeigenschaften des Schubgliederbandes verbessert werden.

Diese Aufgabe wird durch ein Verfahren der eingangs genannten Gattung mit den Merkmalen des Anspruchs 1 gelöst.

Vorteilhafte Ausgestaltungen des Verfahrens sind den Unteransprüchen entnehmbar.

Die erfindungsgemäße Lösung geht von der Erkenntnis aus, die fertig getrennten Schubglieder unterhalb der Trennebene von Ober- und Unterteil des Mehrfachwerkzeugs verletzungsfrei in Abführkanäle auszubringen und die Schubglieder bereits beim Verlassen der Werkzeugs gezielt paarweise bereitzustellen.

Dies wird durch folgende Schritte erreicht:
a) gleichzeitiges paralleles und zentriertes Zuführen von mindestens zwei Bändern entlang einer in Durchlaufrichtung des Bandes verlaufenden Werkzeuglängsachse zu den Schneid- und Ausdrückstufen in einem durch Mittenführungselemente frei einstellbaren Abstand voneinander,
b) gleichzeitiges paariges Vorschneiden der Schubglieder in das Band unter Kräftekompensation aller beim Schneiden beteiligten Maschinen- und Werkzeugelemente um die Werkzeuglängsachse gemäß Schritt a),
c) gleichzeitiges paariges Ausdrücken der Schubglieder aus den Bändern in der um einen Stanzschritt bzw. den Vorschub nachfolgenden Ausdrückstufe,
d) gleichzeitiges Austragen der abgetrennten Schubglieder aus der Ausdrückstufe in unterhalb der Trennebene von Ober- und Unterteil der Ausdrückstufen gelegene Abführkanäle, wobei die zu einem Band gehörenden fertigen Schubglieder eines Bandes immer zu einem Paar pro Stanzhub bereitgestellt werden, um Toleranzabweichungen über den Bereich der Schubgliedausdehnung zu kompensieren.

Von besonderem Vorteil ist, dass die Schnittstellen im Bandstreifen kräftesymmetrisch so verteilt werden, dass Kippmomente und Schrägstellungen von Werkzeug- und Maschinenelementen reduziert werden, wodurch Kippmomente und die dazugehörigen Schrägstellungswerte von Maschinenelementen wie Tischplatte, Gegenhalter und Ringzackenkolben vermieden und bessere Parallelitätswerte an den aus Schubgliedern zusammengesetzten Schubgliederbändern erreicht werden.

In einer bevorzugten Ausführungsvariante werden die Schnitt-Kavitäten in den Bandstreifen derart gewählt, dass sich durch eine paarige Kombination der Schubglieder zum Schubgliederband die Fehler aus Unebenheitswerte, Toleranzabweichungen und Querschieben gegeneinander kompensieren.

Die wesentliche höhere Produktivität des erfindungsgemäßen Verfahrens wird weiterhin dadurch erreicht, dass ein Mehrfachwerkzeug mit mindestens vier hintereinander gelegenen Schneidstufen mit zugeordneten Ausdrückstufen in einer als Hochleistungspresse ausgelegten Feinschneidpresse mit Servoantrieb eingesetzt wird, die in der Lage ist, bei jeder Stößellage das Weg-Zeitprofil an den Schneid- und Trennvorgang anzupassen und kein zusätzliches Zeitfenster im Stößelzyklus für das Ausbringen benötigt.

Das erfindungsgemäße Verfahren ist variabel einsetzbar. Es verwendet die bisherig profilierten Bänder ebenso wie es auch für neue Profilbänder appliziert werden kann. Durch den Einsatz von zwei Einzelbändern lässt sich die Ausbringung an Einzelteilen verdoppeln und zugleich durch die Hochleistungspresse verdreifachen. Das erfindungsgemäße Verfahren erhöht die Produktivität der bisher bekannten Methoden von 100 Hübe/min auf 140 Hübe/min und die gleichzeitige Herstellung von 4 Teilen auf 8 Teile. Durch die besondere gezielte Entnahme von Paaren gleichzeitig geschnittener Schubglieder wird eine Kompensation von Dicken-und Parallelitätsabweichungen erreicht, so dass die vorgegebenen Toleranzen an den Schubgliederbändern sicher gewährleistet werden können.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel näher erläutert werden.

Es zeigen

Fig. 1 eine Draufsicht auf das aus einem Band geschnittene Schubglied nach dem Stand der Technik,

Fig. 2 einen Schnitt durch das Schubglied entlang der Linie A-A der Fig. 1 nach dem Stand der Technik,

Fig. 3 eine Prinzipdarstellung des Ablaufs des erfindungsgemäßen Verfahrens und

Fig. 4 eine perspektivische Ansicht von beispielsweise zwei aufeinander liegenden Paaren aus zwei hintereinanderliegenden Ausdrückstufen.

Die Fig. 1 zeigt ein Schubglied 1 wie es nach dem Stand der Technik in einem nicht dargestellten Schubgliederband für ein stufenlos regelbares Getriebe eingesetzt wird.
Das Schubglied 1 wird in diesem Beispiel durch Feinschneiden hergestellt. Jedes der Schublieder 1 umfasst einen Körper 2 und einen Kopf 3, der durch einen Hals 4 mit dem Körper 2 verbunden ist. Der Körper 2 besitzt gegenüberliegende Seitenkanten, die gemeinsam eine v-förmige Fläche 5 ausbilden.
Der Kopf 3 des Schubgliedes 1 ist in radialer Richtung innerhalb der ringförmigen Gestalt angeordnet. Zwischen dem Kopf 3 und dem Körper 2 sind zwei Ausnehmungen 6 ausgebildet, in denen endlose Ringe 7 montiert sind, die die Schubglieder 1 miteinander zur ringförmigen Gestalt verbinden.

Wie die Fig. 1 weiter zeigt, hat der Kopf 3 zwei gegenüber gelegene pfeilspitzenförmige Bereiche 8. Mittig zu diesen Bereichen 8 besitzt der Kopf 3 an seiner Oberseite einen Zapfen 9 und in seiner Unterseite eine lochartige Ausnehmung 10 (siehe Fig. 2). Sobald eine Vielzahl von Schubgliedern 1 aufeinandergestapelt werden, greift der Zapfen 9 des einen Schubgliedes 1 in die lochartige Ausnehmung 10 des anderen Schubgliedes ein, damit alle Schubglieder 1 zueinander ausgerichtet werden und zu einem Schubgliederband montiert können.

Die Fig. 3 verdeutlicht den Ablauf des erfindungsgemäßen Verfahrens. Auf einer Tischplatte 11 eines Mehrfachwerkzeuges befinden sich zueinander parallel zur Durchlaufrichtung D ausgerichtete äußere Bandführungselemente 12 und Mittenführungselemente 13, die miteinander Zuführwege 14 für zwei profilierte Einzelbänder 15 und 16 in das aus einem Oberteil und Unterteil gebildete Mehrfachwerkzeug definieren. Die kippkraftneutrale Mittellage der mit a bis h bezeichneten Schnittstellen ist durch die Lage der Gegenhalter- und Ringzackenkolben der Feinschneidpresse mit der Kreislinie K angedeutet.
Die Mittenführungselemente 13 sind auf der Werkzeuglängsachse W in Durchlaufrichtung D angeordnet, so dass eine exakt symmetrische Anordnung der Einzelbänder 15 und 16 in Bezug auf die Werkzeuglängsachse D und auf die später noch zu beschreibenden Schneidstufen und Ausdrückstufen gewährleistet ist. Es ist natürlich auch möglich, die äußeren Bandführungselemente 12 verstellbar auszubilden, damit Einzelbänder 15 und 16 verschiedener Breiten einsetzbar sind.

Das Mehrfachwerkzeug ist mindestens als 4-fach-Werkzeug ausgebildet, d.h. es stehen pro Einzelband 15 bzw. 16 je zwei in Durchlaufrichtung D hintereinander angeordnete Feinschneidstufen 17.1 und 17.2 bzw. 18.1 bzw. 18.2 zur Verfügung.
Die Feinschneidstufen bestehen aus mindestens im Oberteil des Mehrfachwerkzeugs anordnete Schneidstempel und Führungsplatten für die Schneidstempel und einem zumindest Schneidplatte und Ausdrücker enthaltenen Unterteil. Der Aufbau entspricht somit dem bekannten Stand der Technik, so dass auf eine detailliertere Beschreibung der Feinschneidstufen 17.1, 17.2, 18.1 und 18.2 verzichtet werden kann.

Jeder Feinschneidstufe 17.1, 17.2, 18.1 und 18.2 ist eine Ausdrückstufe 19.1, 19.2, 20.1 und 20.2 zugeordnet, die jeweils um einen Stanzschritt, d.h. Vorschub V, in Durchlaufrichtung D hinter der jeweiligen Feinschneidstufe angeordnet sind.
Die Ausdrückstufen 19.1, 19.2, 20.1 und 20.2 führen jeweils in einen Abführungskanal 21, 22, 23 und 24. Die Abführkanäle 21 bis 24 sind unterhalb der Trennebene von Oberteil und Unterteil des Mehrfachwerkzeugs angeordnet.

Das Oberteil des Mehrfachwerkzeugs ist am Stößel einer nicht dargestellten hochproduktiven Feinschneidpresse mit Servoantrieb angelenkt, die eine Hubzahl von bis zu 140 Hüben pro Minute erreicht.
Die Feinschneidpresse ist so ausgelegt, dass in jeder Stößellage das Weg-Zeitprofil an den Schneid- und Ausdrückvorgang angepasst und kein zusätzliches Zeitfenster im Stößelzyklus für das Ausbringen benötigt wird.

Im Nachfolgenden wird der Ablauf des erfindungsgemäßen Verfahrens erläutert.
Die beiden profilierten Einzelbänder 15 und 16 laufen bei geöffnetem Mehrfachwerkzeug, d.h. angehobenen Oberteil entlang den von den äußeren Bandführungselementen 12 und den Mittenführungselementen 13 definierten Zuführwegen 14 in die Feinschneidstufe 17.1 und 17.2 bzw. 18.1 und 18.2 ein. Das Oberteil des Mehrfachwerkzeugs bewegt sich in die Schließlage und klemmt somit die Bänder 15 und 16 zwischen Ober- und Unterteil zum Schneiden ein.

In der jeweiligen Feinschneidstufe wird dann jeweils ein Schubglied 1 in der Reihenfolge a-b und c-d für das Band 15 und ein Schubglied 1 in der Reihenfolge e-f und g-h für das Band 16 gleichzeitig, aber unvollständig ausgeschnitten, so dass die Schubglieder 1 an mehreren Umfangspunkten ihrer Schnittkontur durch Mikroverbindungen mit dem Einzelband 15 bzw. 16 verbunden bleiben und beim nächstfolgenden Hub der Presse zusammen mit dem Einzelband in Durchlaufrichtung D in die nachfolgende Ausdrückstufe 19.1, 19.2, 20.1, 20.2 verschoben werden.

In den Ausdrückstufen 19.1, 19.2, 20.1 und 20.2 erfolgt mit einem Ausdrücker ein gleichzeitiges Ausdrücken des jeweilig vorgeschnittenen Schubliedes 1 aus den Einzelbändern 15 bzw. 16 in einen unter der Ausdruckstufe 19.1, 19.2, 20.1 und 20.2 befindlichen Abführkanal 21 bis 24, wobei die symmetrisch entlang der Schnittkontur verteilten Mikroverbindungen der vorgeschnittenen Schubglieder mit dem Einzelband 15 bzw. 16 nicht abgeschert, sondern durch einen Ausdrückvorgang gelöst werden. Dies ist mit dem Vorteil verbunden, dass das aus dem Stand der Technik bekannte Abkippen des Schubgliedes zum Durchschneiden entfällt und zugleich eine Deformation des Bandes vermieden wird, so dass ein störungsfreier Durchlauf der Einzelbänder 15 bzw. 16 gewährleistet ist. Die ausgedrückten Schubglieder 1 fallen in den entsprechenden Abführkanal 21 bis 24 und werden gleichzeitig paarweise ausgetragen, ohne dass ein Öffnen des Mehrfachwerkzeuges erforderlich ist.
Die zu einem Band 15 bzw. 16 gehörenden fertigen Paare von Schubgliedern 1 können so zur weiteren Bearbeitung bereitgestellt (siehe Fig. 4) werden.

Die Schnittstellen in den Bändern 15 bzw. 16 sind in Bezug auf die Werkzeuglängsachse W so verteilt, dass Kippmomente und Schrägstellungen von Werkzeug- und Maschinenelementen wie beispielsweise Tischplatte, Gegenhalter, Ringzackenhydraulikkolben weitgehend vermieden werden.
Die Schnitt-Kavitäten in den Bändern 15 bzw. 16 sind außerdem derart gewählt, dass durch das paarige Schichten der Schubglieder zum Schubgliederband die möglichen Unebenheitswerte, hervorgerufen durch Materialtoleranzen oder Kippungen von Werkzeug- und Maschinenelementen, und damit die Fehlersummation am Schubgliederband markant reduziert wird. Mit dem paarigen Austragen wird in der folgenden Montage der Schubglieder zum Schubgliederband eine minimale Toleranzabweichung erzielt.

Bezugszeichenliste

| | |
|---|---|
| Schubglied | 1 |
| Körper von 1 | 2 |
| Kopf von 1 | 3 |
| Hals von 1 | 4 |
| v-förmige Fläche von 1 | 5 |
| Ausnehmungen | 6 |
| Endlose Ringe | 7 |
| Pfeilspitzenförmiger Bereich | 8 |
| Zapfen | 9 |
| Lochartige Ausnehmung | 10 |
| Tischplatte des Mehrfachwerkzeugs | 11 |
| Äußere Bandführungselemente | 12 |
| Mittenführungselemente | 13 |
| Zuführwege | 14 |
| Profilierte Einzelbänder | 15, 16 |
| Feinschneidstufen | 17.1, 17.2, 18.1, 18.2 |
| Ausdrückstufen | 19.1, 19.2, 20.1, 20.2 |
| Abführkanäle | 21, 22. 23, 24 |
| Schnittstellen | a, b, c, d, e f, g, h |
| Durchlaufrichtung | D |
| Kippkraftneutrale Mittellage der Schnittstellen a bis h | K |
| Vorschub | V |
| Werkzeuglängsachse | W |

## Patentansprüche

1. Verfahren zum Herstellen von Schubgliedern (1) eines Schubgliederbandes für stufenlos regelbare Getriebe in einem Mehrfachwerkzeug, bei dem ein in seinem Randbereich profiliertes Band (15,16) zwischen einem zumindest aus Schneidstempel und Führungsplatte für den Schneidstempel umfassenden Oberteil und einem zumindest Schneidplatte und Auswerfer enthaltenen Unterteil mehrerer in Vorschubrichtung des Bandes (15,16) hintereinander positionierter Schneidstufen (17.1, 17.2, 18.1, 18.2) beim Schließen geklemmt, zwei Schubglieder (1) senkrecht zur Durchlaufrichtung (D) in spiegelbildlicher Form in einer Schneidstufe (17.1, 17.2, 18.1, 18.2) in das Band (15,16) vorgeschnitten werden, so dass das jeweilige Schubglied (1) mit dem Band (15,16) durch mindestens ein Mikro-Verbindungsstück verbunden bleibt und mit dem Band (15,16) in eine nachfolgende Ausdrückstufe (19.1, 19.2, 20.1, 20.2) verschoben werden kann, dort das vorgeschnittene Schubglied (1) vom Band (15, 16) endgültig symmetrisch gelöst und aus der Ausdrückstufe (19.1, 19.2, 20.1, 20.2) ausgetragen wird, wobei die Schneid- und Ausdrückstufen (17.1, 17.2, 18.1, 18.2; 19.1, 19.2, 20.1,20.2) vom Stößel einer Hochleistungspresse betätigt werden,
**gekennzeichnet durch** folgende Schritte:
a) gleichzeitiges paralleles und zentriertes Zuführen von mindestens zwei Bändern (15,16) entlang einer in Durchlaufrichtung (D) des Bandes verlaufenden Werkzeuglängsachse (W) zu den Schneid- und Ausdrückstufen (17.1, 17.2, 18.1, 18.2; 19.1, 19.2, 20,1, 20.2) in einem durch Mittenführungselemente (13) frei einstellbaren Abstand voneinander,
b) gleichzeitiges paariges Vorschneiden der Schubglieder (1) in das Band (15, 16) unter Kräftekompensation aller beim Schneiden beteiligten Maschinen- und Werkzeugelemente um die Werkzeuglängsachse (W) gemäß Schritt a),
c) gleichzeitiges paariges Ausdrücken der Schubglieder (1) aus den Bändern (15, 16) in der um einen Stanzschritt bzw. den Vorschub (V) nachfolgenden Ausdrückstufe (19.1, 19.2, 20.1, 20.2),
d) gleichzeitiges Austragen der abgetrennten Schubglieder (1) aus der Ausdrückstufe (19.1, 19.2, 20.1, 20.2) in unterhalb der Trennebene von Ober- und Unterteil der Ausdrückstufen (19.1, 19.2, 20.1, 20.2) gelegene Abführkanäle (21, 22, 23), wobei die zu einem Band (15, 16) gehörenden fertigen Schubglieder (1) eines Bandes (15, 16) immer zu einem Paar pro Stanzhub bereitgestellt werden, um Toleranzabweichungen über den Bereich der Schubgliedausdehnung zu kompensieren.

2. Verfahren nach Anspruch 1, **dadurch gekennzeichnet, dass** die Schnittstellen (a, b, c, d, e, f, g, h) an den Bändern (15,16) kräftesymmetrisch so verteilt werden, dass Kippmomente und Schrägstellungen von Werkzeug- und Maschinenelementen reduziert sind.

3. Verfahren nach Anspruch 1, **dadurch gekennzeichnet, dass** die Schnitt-Kavitäten in den Bändern (15,16) so gewählt werden, dass sich eine paarige Kombination der Schubglieder (1) zum Schubgliederband die Fehler aus Unebenheitswerten und Querschieben gegeneinander kompensieren.

4. Verfahren nach Anspruch 1, **dadurch gekennzeichnet, dass** die aus hintereinander gelegenen (Ausdrückstufen (19.1, 19.2, 20.1, 20.2) entnommenen Paare von Schubgliedern (1) eines Bandes (15, 16) zur weiteren Bearbeitung bereitgestellt werden.

5. Verfahren nach Anspruch 1, **dadurch gekennzeichnet, dass** als Hochleistungspresse eine Feinschneidpresse mit Servoantrieb eingesetzt wird, die in jeder Stößellage das Weg-Zeitprofil an den Schneid- und Ausdrückvorgang anpasst und kein zusätzliches Zeitfenster im Stößelzyklus für das Ausbringen benötigt.

## Claims

1. A method for producing push elements (1) of a push belt for infinitely variable transmissions in a multiple tool, in which a strip (15, 16) profiled in its edge region is clamped on closure between an upper part comprising at least punch and guide plate for the punch and a lower part containing at least cutting plate and ejector of a plurality of cutting stages (17.1, 17.2, 18.1, 18.2) positioned one behind the other in the feed direction of the strip, and two push elements (1) are rough-cut into the strip (15, 16) perpendicular to the travel direction (D) as mirror images in a cutting stage (17.1, 17.2, 18.1, 18.2), such that the respective push element (1) remains connected with the strip (15, 16) by at least one micro-connecting piece and may be displaced with the strip (15, 16) into a subsequent press-out stage (19.1, 19.2, 20.1, 20.2), the rough-cut push element (1) there finally being symmetrically detached from the strip (15, 16) and removed from the press-out stage (19.1, 19.2, 20.1, 20.2), the cutting and press-out stages (17.1, 17.2, 18.1, 18.2; 19.1, 19.2, 20.1, 20.2) being actuated by the ram of a high-performance press, **characterised by** the following steps:
a) simultaneous parallel and centred feed of at least two strips (15, 16) along a longitudinal tool axis (W) extending in the travel direction (D) of the strip to the cutting and press-out stages (17.1, 17.2, 18.1, 18.2; 19.1, 19.2, 20.1, 20.2) at a distance from one another freely adjustable by centre guide elements (13),
b) simultaneous paired rough-cutting of the push elements (1) into the strip (15, 16) with force compensation of all the machine and tool elements involved in the cutting about the longitudinal tool axis (W) according to step a),
c) simultaneous paired pressing out of the push elements (1) from the strips (15, 16) in the press-out stage (19.1, 19.2; 20.1, 20.2) downstream of a stamping step or feed (V),
d) simultaneous discharge of the severed push elements (1) from the press-out stage (19.1, 19.2, 20.1, 20.2) into removal channels (21, 22, 23) placed below the parting line of the upper and lower parts of the press-out stages (19.1, 19.2, 20.1, 20.2), the finished press elements belonging to one strip (15, 16) always being provided in one pair per stamping stroke, in order to compensate for tolerance deviations over the push element extension range.

2. A method according to claim 1, **characterised in that** the cutting points (a, b, c, d, e, f, g, h) are distributed force-symmetrically on the strips (15, 16) in such a way as to reduce tipping moments and tilting of tool and machine elements.

3. A method according to claim 1, **characterised in that** the cutting cavities in the strips (15, 16) are selected such that a paired combination of the push elements (1) to yield the push element belt compensate the faults arising from unevenness values and cross-sliding relative to one another.

4. A method according to claim 1, **characterised in that** the pairs of push elements (1) removed from a strip (15, 16) in successive press-out stages (19.1, 19.2, 20.1, 20.2) are provided for further machining.

5. A method according to claim 1, **characterised in that** the high-performance press used is a fine-blanking press with servo drive, which in each ram position adapts the path-time profile to the cutting and pressing out process and does not require any additional time window in the ram cycle for discharge.

## Revendications

1. Procédé de fabrication d'organes d'entraînement (1) d'une bande à organes d'entraînement pour une transmission à réglage continu dans un outil à plusieurs empreintes, dans lequel une bande (15, 16) profilée dans sa zone de bordure est serrée, lors de la fermeture, entre une partie supérieure comprenant au moins un poinçon d'ébavurage et une plaque de guidage pour le poinçon d'ébavurage et une partie inférieure comprenant au moins une matrice de découpage et un éjecteur de plusieurs étapes de découpe (17.1, 17.2, 18.1, 18.2) positionnés les uns derrière les autres dans la direction d'avance de la bande (15, 16), deux organes d'entraînement (1) de forme symétrique sont prédécoupés dans la bande (15, 16) perpendiculairement à la direction de passage (D) dans un étape de découpe (17.1, 17.2, 18.1, 18.2), de manière à ce que l'organe d'entraînement respectif (1) reste lié à la bande (15, 16) par au moins un micro-élément de liaison et puisse être déplacé avec la bande (15, 16) dans un étape d'éjection (19.1, 19.2, 20.1, 20.2) situé en aval, où l'organe d'entraînement prédécoupé (1) est finalement séparé de la bande (15, 16), de manière symétrique, et est déchargé de l'étape d'éjection (19.1, 19.2, 20.1, 20.2), les étapes de découpe et d'éjection (17.1, 17.2, 18.1, 18.2; 19.1, 19.2, 20.1, 20.2) étant actionnés par le coulisseau d'une presse à haut rendement,
**caractérisé par** les étapes suivantes :
a) amenée simultanée, d'une manière parallèle et centrée, d'au moins deux bandes (15, 16) vers les étapes de découpe et d'éjection (17.1, 17.2, 18.1, 18.2; 19.1, 19.2, 20.1, 20.2) le long d'un axe longitudinal d'outil (W) s'étendant dans la direction de passage (D) de la bande, à une distance l'une de l'autre qui peut être réglée librement au moyen d'éléments de guidage centraux (13),
b) prédécoupage simultané de la paire d'organes d'entraînement (1) dans la bande (15, 16) avec une compensation des forces, autour de l'axe longitudinal d'outil (W) selon l'étape a), de tous les éléments mécaniques et éléments d'outil participant à la découpe,
c) éjection simultanée de la paire d'organes d'entraînement (1) des bandes (15, 16) dans l'étape d'éjection (19.1, 19.2, 20.1, 20.2) situé en aval à une distance correspondant à une étape de découpage resp. à l'avance (V),
d) décharge simultanée des organes d'entraînement détachés (1) de l'étape d'éjection (19.1, 19.2, 20.1, 20.2) dans des canaux d'évacuation (21, 22, 23) situés au-dessous du plan de séparation de la partie supérieure et de la partie inférieure des étapes d'éjection (19.1, 19.2, 20.1, 20.2), les organes d'entraînement finis (1) d'une bande (15, 16), correspondant à une bande (15, 16), étant toujours fournis sous forme d'une paire d'éléments à chaque course d'estampage pour compenser les écarts de tolérance sur la zone de l'étendue des organes d'entraînement.

2. Procédé selon la revendication 1, **caractérisé en ce que** les parties de découpage (a, b, c, d, e, f, g, h) sont réparties symétriquement du point de vue des forces au niveau des bandes (15, 16), de manière à ce que les couples de renversement et les obliquités des éléments d'outil et éléments mécaniques soient réduits.

3. Procédé selon la revendication 1, **caractérisé en ce que** les cavités de découpe dans les bandes (15, 16) sont choisies de manière à obtenir une compensation réciproque des erreurs dues aux valeurs de rugosité et au décalage transversal en combinant les organes d'entraînement (1) par paire par rapport à une bande à organes d'entraînement.

4. Procédé selon la revendication 1, **caractérisé en ce que** les paires d'organes d'entraînement (1) d'une bande (15, 16) retirés des étapes d'éjection (19.1, 19.2, 20.1, 20.2) situés les uns derrière les autres sont mis à disposition pour un usinage ultérieur.

5. Procédé selon la revendication 1, **caractérisé en ce que** l'on utilise, en tant que presse à haut rendement, une presse à découper de précision à servocommande qui adapte la courbe de variation de la course dans le temps au processus de découpe et d'éjection dans chaque position du coulisseau et ne nécessite pas de fenêtre temporelle supplémentaire dans le cycle du coulisseau pour la décharge.
